# EUROPÄISCHE PATENTSCHRIFT

(11) **EP 2 863 001 B1**
(45) Veröffentlichungstag und Bekanntmachung des Hinweises auf die Patenterteilung: **07.09.2022**
(21) Anmeldenummer: 14188074.0
(22) Anmeldetag: 08.10.2014
(51) Int. Cl.: E06B 5/16, E06B 3/70

(54) **RAHMENLOSE GLASTÜR FÜR BRANDSCHUTZZWECKE**
FRAMELESS GLASS DOOR FOR FIRE PROTECTION PURPOSES
PORTE EN VERRE SANS CADRE POUR DES APPLICATIONS ANTI-INCENDIE

(30) Priorität: 17.10.2013 DE 202013009165 U
(43) Veröffentlichungstag der Anmeldung: 22.04.2015
(73) Patentinhaber: Etex Building Performance GmbH, 40878 Ratingen (DE)
(72) Erfinder: Wiedemann, Günter, 40629 Düsseldorf (DE)
(74) Vertreter: Etex Services NV - Etex IPSC

(56) Entgegenhaltungen:
- WO-A1-2013/104946
- DE-A1- 19 901 742
- DE-U1-202004 012 651
- DE-U1-202010 001 711
- DE-U1-202011 106 509
- FR-A1- 2 507 239
- GB-A- 2 148 993
- GB-A- 2 195 136
- US-A- 2 741 809
- US-A- 4 264 681

## Beschreibung

Die Erfindung betrifft eine rahmenlose Glastür für Brandschutzzwecke zur Vermeidung des Übertritts von Feuer und Rauch im Brandfall von einem ersten Raum in einen benachbarten zweiten Raum mit einer Brandschutzscheibe, die zwei parallel und zueinander beabstandete Glasscheiben und einen zwischen diesen angeordneten und randseitig umlaufenden Abstandhalter aufweist, wobei der zwischen den Glasscheiben ausgebildete Innenraum mit einem Brandschutzmittel gefüllt ist.

Glastüren der eingangs genannten Art sind aus dem Stand der Technik bekannt. Derartige Glastüren bestehen in der Regel aus einer Brandschutzscheibe aus wenigstens zwei mittels eines Abstandhalters auf Abstand gehaltenen, parallelen Glasscheiben, deren geschlossener Innenraum mit einem Brandschutzmittel gefüllt ist. Brandschutzscheiben sind folglich mehrlagig aus Glasscheiben und einer dazwischen angeordneten Brandschutzschicht aufgebaut. Im Brandfall wird diese Brandschutzschicht aktiviert. Die Brandschutzschicht absorbiert die Wärmestrahlung und bildet eine hochwirksame Dämmschicht. Als Brandschutzmittel finden zwischen den Glasscheiben der Brandschutzscheibe gelartige, wasserhaltige, insbesondere Alkalimetallsilikatmasse enthaltene Materialien Verwendung.

Diese rahmenlosen Glastüren für Brandschutzzwecke haben sich bewährt, da sie einfach aufgebaut sind und nur aus wenigen Bauteilen bestehen. In der Folge entsteht eine schmale Bauform, was nicht nur optische Vorteile hat, sondern wegen des geringen Gewichts der Glastür auch deren Handhabung beim Öffnen und Schließen verbessert.

Ein umlaufender Abstandhalter beabstandet die Glasscheiben. Damit der Abstandhalter von außen nach der Montage nicht sichtbar ist, wird die Glastür seitlich im Bereich des Abstandhalters schwarz bedruckt, wodurch der Abstandhalter verdeckt wird. Diese Lösung ist aus ästhetischen Gesichtspunkten nicht immer zufriedenstellend und des Weiteren technisch aufwendig und teuer in der Herstellung. Ein weiterer Nachteil ist, dass derartige Bedruckungen keinen Schutz vor mechanischen Schäden gewährleisten, so dass ein einfacher Schlag genügt, um die Scheiben der Glastür zu beschädigen oder zu zerstören. Dieser kann durch kleine Hindernisse, wie Steinchen auf dem Boden beispielsweise beim Schließ- bzw. Öffnungsvorgang der Tür verursacht werden. Eine Glastür für

Brandschutzzwecke ist aus DE 20 2010 001711 U1 bekannt.

Ausgehend von diesem Stand der Technik besteht die **Aufgabe** der Erfindung darin, eine verbesserte Lösung zur optischen Kaschierung des Abstandhalters bei Glastüren der eingangs genannten Art zur Verfügung zu stellen, sowie einen Schutz gegen Beschädigungen und eine Verbesserung der mechanischen Belastbarkeit derartiger Glastüren auch im Brandfall herbeizuführen.

Zur technischen Lös u n g dieser Aufgabe wird mit der Erfindung eine rahmenlose Glastür für Brandschutzzwecke nach Anspruch 1 vorgeschlagen.

Der Erfindung liegt die Erkenntnis zugrunde, dass anstelle der Bedruckung des Randbereichs der Glastür ein Metallprofil auf die Brandschutzscheibe geklebt werden kann. Eine weitere Erkenntnis der Erfindung ist, dass die Brandschutzscheibe vor Beschädigungen mechanischer Art geschützt ist, wenn die besonders unter mechanischer Beanspruchung stehenden Stoßkanten durch das Metallprofil geschützt sind.

Erfindungsgemäß ist das Metallprofil auf die Brandschutzscheibe geklebt. Im Brandfall können Beschädigungen der Glastür verursacht durch Verformungen des Metallprofils auftreten. Durch eine solche Verformung werden starke Belastungen auf die Brandschutzscheibe übertragen, die deren Glasscheiben zerstören können. Das Metallprofil ist gemäß der Erfindung mittels eines Silikon-Klebers oder eines doppelseitigen Klebebandes derart auf die Brandschutzscheibe geklebt, dass sich das Metallprofil bei hoher Temperaturbelastung von der Brandschutzscheibe löst. Im Brandfall lässt folglich die Klebewirkung nach und das Metallprofil fällt von der Brandschutzscheibe ab bzw. es löst sich. Verformungen des Metallprofils üben somit keine Belastungen auf die Brandschutzscheibe aus. In der Folge wird die mechanische Belastbarkeit auch im Brandfall entschieden erhöht. Das Metallprofil besteht vorzugsweise aus Edelstahl oder Aluminium. Es ergeben sich die Vorteile, dass im aufgeklebten Zustand das Metallprofil einen effektiven Kantenschutz vor mechanischen Schäden bietet, und die mechanische Belastbarkeit der erfindungsgemäßen Glastür auch im Brandfall verbessert wird.

Gemäß der Erfindung ist das Metallprofil im Querschnitt L-förmig mit einem kürzeren und einem längeren Schenkel ausgebildet, wobei der kürzere Schenkel wenigstens teilweise eine Kante der Glastür abdeckt und der längere Schenkel wenigstens teilweise eine Seitenfläche der Glastür abdeckt.

Eine weitere bevorzugte Ausgestaltung der Erfindung sieht vor, dass der längere Schenkel des im Querschnitt L-förmigen Metallprofils an die Breite des Abstandhalters angepasst ist. Die Breite des Metallprofils ist also derart angepasst, dass der zwischen den einzelnen Glasscheiben der Brandschutzscheibe befindliche Abstandhalter nicht mehr sichtbar ist. Um ein optisches Kaschieren des Abstandhalters auch aus schrägen Betrachtungswinkeln sicherzustellen, sollen die längeren Schenkel der L-förmigen Metallprofile den Abstandhalter um wenigstens zwei Millimeter, vorzugsweise um wenigstens drei Millimeter, überragen.

Gemäß der Erfindung ist vorgesehen, dass die Glastür an dem dem Metallprofil gegenüberliegenden Rand ein weiteres Metallprofil trägt. Vorzugsweise ist das weitere Metallprofil identisch mit dem bereits angeordneten Metallprofil. Aufgrund der L-förmigen Ausgestaltung des jeweils verwendeten Metallprofils umgreift dieses jeweils die Stoßfläche der Glastür nicht vollständig. Auch bei beidseitiger Anordnung der Metallprofile an der Glastür besitzen diese untereinander keine Kontaktfläche. Die an der Glastür angeordneten Metallprofile können somit zusammenwirken und zum einen die Glastür beidseitig vor mechanischen Beschädigungen schützen sowie zum anderen eine optische Kaschierung bewirken. Aufgrund des Vermeidens einer Kontaktfläche der beiden Metallprofile untereinander, wird ein Wärmeübergang vermieden. In der zwischen den Metallprofilen ausgebildeten Lücke ist ein intumeszierendes

Material angeordnet, das unter Hitzeeinwirkung aufschäumt, sobald eine kritische Temperatur erreicht wird. Im Brandfall wird durch das Aufschäumen die Fuge zwischen der Glastür und dem feststehenden Teil, beispielsweise einer Türzarge oder einer nebengeordneten Verglasung abgedichtet. Der Übertritt von Feuer und Rauch von einem durch die Glastür verbundenen ersten Raum in einen benachbarten zweiten Raum kann wirksam vermieden werden.

Eine weitere Ausgestaltung der Erfindung ist dadurch gekennzeichnet, dass das Metallprofil oder die Metallprofile die Ränder der Glastür allseitig umlaufend angeordnet ist bzw. sind. Dabei kann jeweils ein Rand der Glastür mit einem durchgehenden Metallprofil abgedeckt sein oder aber das Metallprofil ist unterbrochen und weist mehrere Elemente auf, welche untereinander eine Stoßkante ausbilden, so dass der jeweilige Rand der Glastür vollständig abgedeckt ist. Ferner können in einer ersten Ausgestaltung ausschließlich die Ränder einer Seite der Glastür allseitig umlaufend mit einem angeordneten Metallprofil bzw. mit mehreren angeordneten Metallprofilen versehen sein. In einer zweiten Ausgestaltung sind die Metallprofile die Ränder der Glastür beidseitig und diese jeweils allseitig umlaufend angeordnet.

Vorteilhafterweise ist die Stoßfläche der Glastür mit einer Abdeckschicht versehen, welche sich insbesondere zumindest über die Breite des zwischen den Glasscheiben der Brandschutzscheibe ausgebildeten Innenraums erstreckt. Die Abdeckschicht kann beispielsweise als Lackschicht, als Klebeband oder in Form eines Kunststoffauftrages aufgebracht sein, wobei die Abdeckschicht nicht transparent bzw. undurchsichtig ist. Zum einen kann der Abstandshalter bei Betrachtung der Kante der Glastür kaschiert werden, zum anderen kann ein in der Regel transparentes intumeszierendes Material im Bereich der Kante der Glastür farblich dem Erscheinungsbild der Glastür angepasst werden.

Weitere Einzelheiten, Merkmale und Vorteile der Erfindung werden nachfolgend anhand der in den Figuren dargestellten Ausführungsbeispiele näher erläutert.

Dabei zeigt
- Fig. 1: eine Ausgestaltung einer erfindungsgemäßen Glastür in einer Seitenansicht;
- Fig. 2: die Ausgestaltung nach Fig. 1 in einer Draufsicht gemäß der Schnittlinie A-A;
- Fig. 3: eine vergrößerte perspektivische Darstellung der erfindungsgemäße Ausgestaltung nach Fig. 1 anhand des Ausschnittes I. sowie
- Fig. 4: eine ausschnittsweise vergrößerte perspektivische Darstellung der Glastür nach Fig. 1 anhand des Ausschnittes II.

In Fig. 1 ist eine erfindungsgemäße Glastür 1 in einer Seitenansicht dargestellt. Die Glastür 1 besteht aus einer Brandschutzscheibe 2, welche brandschutztechnischen Anforderungen genügt. Die Brandschutzscheibe 2 ist mit drei Türbändern 9 versehen, mittels welchen die Glastür 1 an einem nicht dargestellten Rahmen oder einer Zarge befestigt ist. Des Weiteren ist ein Türschließer 12 an der Glastür 1 angeordnet, der mit einer Verriegelung 8 oben und unten zusammenwirkt. Mittels eines Schlosskastens 7 ist die Glastür 1 öffenbar bzw. verschließbar. Die Ränder der Glastür 1 allseitig umlaufend sind Metallprofile 3a angeordnet.

Die Metallprofile 3a sind dabei jeweils an ihren Enden unter einem Winkel von etwa 45° abgeschrägt, so dass diese bei einer Zusammenfügung nahtlos aneinander stoßen und an den Ecken der Glastür 1 einen rechten Winkel ausbilden.

In Fig. 2 ist eine ausschnittsweise Vergrößerung anhand der Schnittlinie A-A gemäß Fig. 1 in einer Draufsicht dargestellt. Die Brandschutzscheibe 2 umfasst zwei Glasscheiben 10, welche parallel voneinander mittels eines die Glastür randseitig umlaufenden Abstandhalters 13 voneinander beabstandet sind. Die Glasscheiben 10 sind an ihren Stoßkanten gefast, damit diese keine scharfen Kanten aufweisen. Der von den Glasscheiben 10 und dem Abstandhalter 13 eingeschlossene Zwischenraum ist mit einer Brandschutzschicht 4 versehen, vorliegend mit einem Brandschutzgel. Eine weitere Brandschutzschicht ist im Bereich der Stoßfläche der Glastür 1 angeordnet, vorliegend handelt es sich um ein intumeszierendes Material 6, welches im Brandfall aufschäumt und die Glastür 1 gegenüber einem benachbarten Element abdichtet. Den Abschluss des Randverbunds der Glastür bildet eine Abdeckschicht 4b. Die Abdeckelemente des Schlosskastens sind schematisch dargestellt und mit dem Bezugszeichen 7 versehen und befinden sich beidseitig der Brandschutzscheibe 2.

Bündig mit der Stoßfläche der Glastür 1 sind jeweils auf den Außenseiten der Glasscheiben 10 im Querschnitt L-förmige Metallprofile 3a, 3b angeordnet. Die Metallprofile 3a, 3b setzen bündig mit der Stoßfläche der Brandschutzscheibe 2 an und erstrecken sich über die Seitenfläche der Brandschutzscheibe 2. Die Enden der längeren Schenkel der L-förmigen Metallprofile 3a, 3b enden im Wesentlichen bündig mit der von der Kante der Glastür 1 abgewandten Seite des Abstandhalters 13. Die kürzeren Schenkel der L-förmigen Metallprofile 3a, 3b sind der Dicke der jeweiligen Glasscheiben 10 der Brandschutzscheibe 2 angepasst. Zwischen den Metallprofilen im Bereich der Stoßfläche der Glastür 1 ist eine Lücke ausgebildet, so dass ein Wärmeübergang wirksam unterbrochen ist. Diese Lücke ist mit dem intumeszierenden Material 6 versehen. Zwischen den Innenflächen der Metallprofile 3a, 3b und den Glasscheiben 10 der Brandschutzscheibe 2 befindet sich jeweils eine Silikonschicht 5, welche die Metallprofile 3a, 3b mit den Glasscheiben 10 der Brandschutzscheibe 2 verklebt.

Bei starker Erhitzung unterliegen die Metallprofile 3a, 3b einer starken Verformung. Dies kann dazu führen, dass große Kräfte auf die Brandschutzscheibe 2 wirken und die Gefahr eines Zerberstens derer Glasscheiben 10 besteht. Dieser Nachteil wird erfindungsgemäß vermieden, indem die Klebewirkung bei hoher Temperatureinwirkung stark nachlässt und sich die Metallprofile 3a, 3b von der Brandschutzscheibe 2 der Glastür 1 lösen können bzw. abfallen.

Ferner ist schematisch ein Vertikalriegel 11 dargestellt, mittels welchem die Glastür 1 eine zusätzliche Verankerung bzw. Verriegelung zu einer nicht dargestellten Zarge, Rahmen oder Brandschutzverglasung aufweist.

Fig. 3 zeigt eine ausschnittsweise Vergrößerung gemäß des Ausschnittes I. der Fig. 1. Der Ausschnitt umfasst einen Schlosskasten 7, welcher an der Brandschutzscheibe 2 der Glastür 1 angeordnet ist. Der Aufbau der Brandschutzscheibe 2 ist durch die Andeutung der parallel zueinander angeordneten und beabstandeten Glasscheiben 10 dargestellt, wobei die einzelnen Glasscheiben 10 in ihrem Zwischenraum mit einer Brandschutzschicht 4a versehen sind. Im Bereich der Stoßkante der Glastür 1 sind beidseitig zwei im Querschnitt L-förmige Metallprofile 3a, 3b angeordnet, welche den Abstandshalter 13 kaschieren. In der zwischen den Metallprofilen 3a, 3b ausgebildeten Lücke im Bereich der Stoßkante der Glastür 1 befindet sich das intumeszierende Material 6.

Fig. 4 zeigt eine ausschnittsweise Vergrößerung des Ausschnittes II gemäß der Ausgestaltung der Fig. 1. Im Bereich des Zusammenlaufens der Stoßkanten der Glastür 1 ist eine Oberverriegelung 8 angeordnet. Dies ist erforderlich, da an dieser oberen Ecke der Glastür 1, wie vorliegend, der Vertikalriegel 11 in eine korrespondierende Ausbuchtung einer nicht dargestellten Zarge, Rahmen, Brandschutzverglasung oder dergleichen zur Verriegelung der Glastür eingreifen kann. Beidseitig der Glastür sind jeweils Metallprofile 3a, 3b angeordnet, welche den Abstandhalter 13 der Brandschutzscheibe 2 optisch verdecken. An den Stoßkanten befindet sich jeweils eine Abdeckschicht 6, welche durch Schwärzung oder Auftragen eines Klebebandes oder dergleichen den Abstandhalter 13 bei Betrachtung der Stoßfläche kaschiert.

Das in den Fig. der Zeichnungen dargestellte und beschriebene Ausführungsbeispiel dient lediglich der Erläuterung der Erfindung und ist für diese nicht beschränkend.

### Bezugszeichenliste

- 1: Glastür
- 2: Brandschutzscheibe
- 3a, b: Metallprofil
- 4a: Brandschutzschicht
- 4b: Abdeckschicht
- 5: Silikonschicht
- 6: intumeszierendes Material
- 7: Schlosskasten
- 8: Eckhalter
- 9: Türband
- 10: Glasscheibe
- 11: Vertikalriegel
- 12: Türschließer
- 13: Abstandhalter

## Patentansprüche

1. Rahmenlose Glastür für Brandschutzzwecke zur Vermeidung des Übertritts von Feuer und Rauch im Brandfall von einem ersten Raum in einen benachbarten zweiten Raum mit einer Brandschutzscheibe (2), die zwei parallel zueinander beabstandete Glasscheiben (10) und einen zwischen diesen angeordneten und randseitig umlaufenden Abstandhalter (13) aufweist, wobei der zwischen den Glasscheiben (10) ausgebildete Innenraum mit einem Brandschutzmittel gefüllt ist,
wobei die Glastür (1) an einem Rand ein Metallprofil (3a) trägt und an dem dem Metallprofil (3a) gegenüberliegenden Rand ein weiteres Metallprofil (3b) trägt, wobei die Metallprofile (3a, 3b) auf die Brandschutzscheibe (2) geklebt sind, wobei die Metallprofile (3a, 3b) im Querschnitt L-förmig mit einem kürzeren und einem längeren Schenkel ausgebildet sind, wobei der längere Schenkel des L-förmigen Metallprofils (3a, 3b) den Abstandhalter (13) um wenigstens zwei Millimeter überragt, und wobei der kürzere Schenkel des Metallprofils (3a, 3b) wenigstens teilweise eine Kante der Glastür (1) abdeckt und der längere Schenkel wenigstens teilweise eine Seitenfläche der Glastür (1) abdeckt, wobei die Metallprofile (3a, 3b) mittels eines Silikonklebers oder eines doppelseitigen Klebebandes auf die Brandschutzscheibe (2) derart geklebt sind, dass sich die Metallprofile (3a, 3b) bei hoher Temperaturbelastung von der Brandschutzscheibe (2) lösen, so dass im Brandfall die Klebewirkung nachlässt und die Metallprofile (3a, 3b) von der Brandschutzscheibe (2) abfallen bzw. sich lösen,
wobei die Stoßfläche der Glastür (1) mit einem intumeszierenden Material (6) versehen ist, welches sich insbesondere zumindest über die Breite des zwischen den Glasscheiben (10) der Brandschutzscheibe (2) ausgebildeten Innenraums erstreckt und in der zwischen den Metallprofilen (3a, 3b) ausgebildeten Lücke angeordnet ist.

2. Glastür nach Anspruch 1, **dadurch gekennzeichnet, dass** die Metallprofile (3a, 3b) die Ränder der Glastür (1) allseitig umlaufend angeordnet sind.

3. Glastür nach einem der Ansprüche 1 bis 2, **dadurch gekennzeichnet, daß** die Metallprofile (3a, 3b) mittels eines Silikonklebers auf die Brandschutzscheibe (2) derart geklebt sind, dass sich die Metallprofile (3a, 3b) bei hoher Temperaturbelastung von der Brandschutzscheibe (2) lösen.

## Claims

1. A frameless glass door for fire protection purposes for preventing the passage of fire and smoke in the event of fire from a first room into an adjacent second room, having a fire protection pane (2) that has two glass panes (10) spaced parallel to one another and a spacer (13) arranged between these and circumferential at the edge , wherein the interior space formed between the glass panes (10) is filled with a fire protection agent,
wherein the glass door (1) carries a metal profile (3a) at one edge and carries an additional metal profile (3b) at the edge opposite the metal profile (3a), wherein the metal profiles (3a, 3b) are bonded to the fire protection pane (2), wherein the metal profiles (3a, 3b) are L-shaped in cross-section with a shorter and a longer leg, wherein the longer leg of the L-shaped metal profile (3a, 3b) projects beyond the spacer (13) by at least two millimeters, and wherein the shorter leg of the metal profile (3a, 3b) at least partially covers an edge of the glass door (1), and the longer leg at least partially covers a side surface of the glass door (1), wherein the metal profiles (3a, 3b) are bonded to the fire protection pane (2) by means of a silicone adhesive or a double-sided adhesive tape in such a manner that the metal profiles (3a, 3b) detach from the fire protection pane (2) under high temperature load, such that, in the event of a fire, the adhesive effect deteriorates, and the metal profiles (3a, 3b) fall off or detach from the fire protection pane (2),
wherein the edge surface of the glass door (1) is provided with an intumescent material (6) that extends in particular at least over the width of the interior space formed between the glass panes (10) of the fire protection pane (2) and is arranged in the gap formed between the metal profiles (3a, 3b).

2. The glass door according to claim 1, **characterized in that** the metal profiles (3a, 3b) are arranged to run around the edges of the glass door (1) on all circumferential sides.

3. The glass door according to one of claims 1 to 2, **characterized in that** the metal profiles (3a, 3b) are bonded to the fire protection pane (2) by means of a silicone adhesive in such a manner that the metal profiles (3a, 3b) detach from the fire protection pane (2) under high temperature load.

## Revendications

1. Porte en verre sans cadre pour des applications anti-incendie pour la prévention du passage de feu et de fumée d'une première salle à une deuxième salle voisine en cas d'incendie, comprenant une vitre pare-feu (2), qui présente deux feuilles de verre (10) parallèles écartées l'une de l'autre et une entretoise (13) périphérique disposée entre celles-ci, l'espace intérieur formé entre les feuilles de verre (10) étant rempli d'un agent ignifuge,
la porte en verre (1) portant un profilé métallique (3a) sur un bord et portant un autre profilé métallique (3b) sur le bord opposé au profilé métallique (3a), les profilés métalliques (3a, 3b) étant collés sur la vitre pare-feu (2), les profilés métallique (3a, 3b) ayant une coupe transversale en forme de L avec une branche plus courte et une branche plus longue, la branche plus longue du profilé métallique (3a, 3b) en forme de L dépassant l'entretoise (13) d'au moins deux millimètres, et la branche la plus courte du profilé métallique (3a, 3b) couvrant au moins partiellement un bord de la porte en verre (1) et la branche plus longue couvrant au moins partiellement une surface latérale de la porte en verre (1), les profilés métalliques (3a, 3b) étant collés sur la vitre pare-feu (2) au moyen d'un adhésif silicone ou d'un ruban adhésif double-face de telle façon que les profilés métalliques (3a, 3b) se détachent de la vitre pare-feu (2) en cas de contrainte thermique élevée, de sorte qu'en cas d'incendie l'effet adhésif diminue et les profilés métalliques (3a, 3b) tombent ou se détachent de la vitre pare-feu (2),
la surface d'impact de la porte en verre (1) étant munie d'un matériau intumescent (6), lequel s'étend au moins sur la largeur de l'espace interne formé entre les feuilles de verre (10) et la vitre pare-feu (2) et étant disposée dans le vide formé entre les profilés métalliques (3a, 3b).

2. Porte en verre selon a revendication 1, **caractérisée en ce que** les profilés métalliques (3a, 3b) sont disposés de manière à entourer les bords de la porte en verre (1) de tous les côtés.

3. Porte en verre selon l'une quelconque des revendications 1 à 2, **caractérisée en ce que** les profilés métalliques (3a, 3b) sont collés sur la vitre pare-feu (2) au moyen d'un adhésif silicone de telle façon que les profilés métalliques (3a, 3b) se détachent de la vitre pare-feu (2) en cas de contrainte thermique élevée.
